# EUROPÄISCHE PATENTSCHRIFT

(11) **EP 3 064 677 B1**
(45) Veröffentlichungstag und Bekanntmachung des Hinweises auf die Patenterteilung: **19.12.2018**
(21) Anmeldenummer: 16157083.3
(22) Anmeldetag: 24.02.2016
(51) Int. Cl.: E05B 1/00, F25D 25/02, A47B 95/02

(54) **MÖBEL**
FURNITURE
MEUBLE

(30) Priorität: 04.03.2015 DE 202015001676 U
(43) Veröffentlichungstag der Anmeldung: 07.09.2016
(73) Patentinhaber: Grass GmbH, 6973 Höchst (AT)
(72) Erfinder: Günter, Grabher, 6972 Fußach (AT)
(74) Vertreter: Patentanwälte Magenbauer & Kollegen Partnerschaft mbB

(56) Entgegenhaltungen:
- US-A1- 2003 233 733
- DURABLE - Live: "VARICOLOR by DURABLE", YouTube, 22. August 2012 (2012-08-22), Seiten 1-2, XP054976542, Gefunden im Internet: URL:https://www.youtube.com/watch?v=JNCL1i Cj4wQ [gefunden am 2016-05-20]

## Beschreibung

Die Erfindung betrifft ein Möbel, mit einem Möbelkorpus, in dem ein Möbelteil über eine Führungseinrichtung relativ zu dem Möbelkorpus zwischen einer Offen- und einer Schließstellung bewegbar in einem Möbelfach des Möbelkorpus aufgenommen ist, mit einem Möbelteil-Boden und einem Blendenprofil, das in der Schließstellung im Möbelfach aufgenommen ist, wobei zwischen einer Innenseite des Möbelfachs und Außenkanten des Blendenprofils ein eine Spaltbreite aufweisender Spalt ausgebildet ist, wobei im Bereich der Außenkanten des Blendenprofils wenigstens eine Griffmulde ausgebildet ist, in der ein Griffeinsatz zum Ergreifen durch den Benutzer angeordnet ist, wobei zwischen der Außenseite des Griffeinsatzes und der Innenseite des Möbelfachs eine Grifföffnung mit einer gegenüber der Spaltbreite größeren Öffnungsbreite gebildet ist.

Ein Möbel der eingangs erwähnten Art ist beispielsweise aus der US 2003/0233733 A1 bekannt. Dort ist ein Rollcontainer beschrieben, mit einem Auszug, der eine Frontblende aufweist, an dessen Oberseite eine Griffmulde ausgebildet ist, in die ein Griffeinsatz eingesetzt ist. Der Griffeinsatz ist als Steckteil ausgebildet, der an seiner Unterseite eine nutartige Ausnehmung besitzt mit der voraus der Handgriff auf eine Rippe am Blendenprofil gesteckt und mittels zusammenwirkender Rastzähne verrastet wird.

In der Schließstellung schließt ein beispielsweise als Schublade ausgebildetes bewegbares Möbelteil in der Regel plan bzw. stufenlos mit der umgebenden Möbelperipherie ab. In der Schließstellung steht die Schublade also nicht von der Peripherie des Möbels hervor. Das Öffnen der Schublade ist daher ohne Hilfsmittel nicht so ohne Weiteres möglich. Es ist bereits seit Jahrhunderten bekannt, an der Frontblende der Schublade einen Griff anzubringen, den der Benutzer bequem ergreifen und damit die Schublade öffnen oder schließen kann. Solche Griffe werden jedoch häufig als altmodisch oder die Ästhetik störend empfunden. Ferner sind bereits als bewegbare Möbelteile ausgebildete Innenschubladen bekannt, die mit einer Innenblende versehen sind. Hier stellt sich jedoch dasselbe Problem, wie die Innenblende in ihrer Schließstellung vom Benutzer bequem zu öffnen ist. Griffe an der Außenseite von Innenblenden sind nicht praktikabel, da eine Frontblende einer unabhängig von der Innenschublade bewegbaren Schublade dann nicht dicht an die Innenblende fahrbar ist.

Aufgabe ist es daher, ein Möbel der eingangs erwähnten Art zu schaffen, das sich durch einen einfachen Aufbau, eine funktionssichere Betätigung auszeichnet und erhöhten Ästhetikansprüchen gerecht wird.

Diese Aufgabe wird durch ein Möbel mit den Merkmalen des unabhängigen Anspruchs 1 gelöst. Weiterbildungen der Erfindung sind in den Unteransprüchen dargestellt.

Das erfindungsgemäße Möbel zeichnet sich dadurch aus, dass der Griffeinsatz als Einschiebeteil ausgebildet ist, das in eine Schiebeführung in der Griffmulde einschiebbar und dort festlegbar ist, wobei die Schiebeführung zwei an einander gegenüberliegenden, eine Griffmuldenöffnung beidseits begrenzenden Wandabschnitten ausgebildete Führungsnuten aufweist.

Die Grifföffnung erlaubt ein bequemes Greifen des bewegbaren Möbelteils durch den Benutzer insbesondere in dessen Schließstellung unter Verzicht von vom Blendenprofil nach vorne abragenden Griffen.

Bei einer Weiterbildung der Erfindung ist der Griffeinsatz vom Blendenprofil insbesondere werkzeuglos lösbar in der Griffmulde angeordnet. Dadurch ist es möglich, den Griffeinsatz bei Bedarf, beispielsweise bei Abnutzung auszuwechseln. Denkbar wäre auch die Anpassung bzw. Änderung der Farbe des Griffeinsatzes beim wechseln.

Der Griffeinsatz ist als Einschiebeteil ausgebildet, das in eine Schiebeführung in der Griffmulde einsteckbar und dort festlegbar ist, wobei die Schiebeführung zwei an einander gegenüberliegenden, eine Griffmuldenöffnung beidseits begrenzenden Wandabschnitten ausgebildete Führungsnuten aufweist.

Bei einer Weiterbildung der Erfindung besteht der Griffeinsatz aus Kunststoff und/oder Metall. Prinzipiell wären jedoch auch andere Materialien denkbar, beispielsweise Holz oder Glas.

Es ist möglich, dass die Griffmulde einen rechteckförmigen Querschnitt aufweist. Selbstverständlich ist es auch möglich, von der rechteckigen Grundform abweichende andere Grundformen zu verwenden, beispielsweise eine Griffmulde mit rundem, ovalem, dreiecksförmigem Querschnitt oder dergleichen.

In besonders bevorzugter Weise ist der Griffeinsatz ein Flachkörper, beispielsweise kann er plattenartig ausgebildet sein.

Es ist möglich, dass der Griffeinsatz eine rechteckige Grundform aufweist. Eine derartige Ausgestaltung kann an die Griffmulde mit rechteckigem Querschnitt angepasst sein. Selbstverständlich ist es auch möglich, dass der Griffeinsatz einen runden, ovalen, dreiecksförmigen Querschnitt hat.

Bei einer Weiterbildung der Erfindung weist das Blendenprofil eine rechteckige Grundform auf, wobei als Außenkanten eine Oberkante, eine Unterkante und zwei Seitenkanten vorgesehen sind, und wobei die Griffmulde an der Oberkante ausgebildet ist. Theoretisch wäre es jedoch auch denkbar, die Griffmulde an der Unterkante des Blendenprofils vorzusehen.

Bei einer Weiterbildung der Erfindung ist das Möbelteil als Schublade oder Schubfach, vorzugsweise als mit einem Blendenprofil in Form einer Innenblende ausgestattete Innenschublade oder ausgestattetes Innenschubfach ausgebildet.

Ein bevorzugtes Ausführungsbeispiel der Erfindung ist in der Zeichnung dargestellt und wird im Folgenden näher erläutert. Die einzige Zeichnung zeigt:
Eine schematische Vorderansicht auf ein bevorzugtes Ausführungsbeispiel des erfindungsgemäßen Möbels.

Die einzige Figur zeigt ein bevorzugtes Ausführungsbeispiel des erfindungsgemäßen Möbels, wobei das Möbelteil 11 hier beispielhaft als ein als Schublade, insbesondere Innenschublade, ausgebildetes bewegbares Möbelteil 11 gezeigt und beschrieben ist. Es ist selbstverständlich möglich, dass das bewegliche Möbelteil anstelle einer Schublade eine Tür oder eine Klappe ist.

Die Schublade ist mittels einer Führungseinrichtung (nicht dargestellt) relativ zu einem Möbelkorpus 12 eines Möbels verschieblich gelagert. Die Führungseinrichtung umfasst mehrere Führungseinheiten, die an einander entgegengesetzt liegenden Seitenrändern der Schublade angeordnet sind. Die Führungseinheiten besitzen jeweils eine Korpusschiene (nicht dargestellt), die beispielsweise als umgebogenes Blechbauteil rere Führungseinheiten, die an einander entgegengesetzt liegenden Seitenrändern der Schublade angeordnet sind. Die Führungseinheiten besitzen jeweils eine Korpusschiene (nicht dargestellt), die beispielsweise als umgebogenes Blechbauteil ausgestaltet sein kann. Die Korpusschiene ist über geeignete Befestigungsmittel an einer zugeordneten Seitenwand 13 einer im Möbelkorpus 12 ausgebildeten Schubladenaufnehme 14 positionsfest befestigt. An der Korpusschiene ist eine Mittelschiene verschieblich gelagert, an der wiederum eine Auszugschiene mittels Lagermitteln (nicht dargestellt) verschieblich geführt ist. Die Auszugschiene, die auch als Bewegungsschiene bzw. Laufschiene bezeichnet werden kann, ist der Schublade zugeordnet und verläuft unterhalb des Schubladen-Bodens in Tiefenrichtung. Die Kombination aus Korpusschiene, Mittelschiene und Auszugschiene wird Vollauszug genannt. Es ist jedoch auch denkbar, Führungseinheiten ohne Mittelschiene zu verwenden.

Die Schublade besitzt neben dem Schubladen-Boden Seitenteile (nicht dargestellt), die als Seitenwände oder alternativ als Seitenzargen ausgebildet sein können. Ferner besitzt die Schublade ein Blendenprofil 15, das im Beispielsfall als Frontblende gezeigt ist. Das Blendenprofil 15 ist in der Schließstellung der Schublade im als Schubladenaufnahme ausgebildeten Möbelfach 14 aufgenommen.

Das Blendenprofil 15, das im gezeigten Beispielsfall als Innenblende ausgebildet ist, weist beispielsweise eine rechteckige Grundform auf, wobei als Außenkanten des Blendenprofils 15 eine Oberkante 16, eine Unterkante 17 und zwei Seitenkanten 18a, 18b vorgesehen sind.

Zwischen den Außenkanten des Blendenprofils 15, also der Oberkante 16, der Unterkante 17 und den Seitenkanten 18a, 18b und einer Innenseite 19 an der Seitenwand des Möbelkorpus, das das Möbelfach 14 definiert, ist ein eine Spaltbreite a aufweisender Spalt 20 ausgebildet.

Um die Schublade auch in der eingefahrenen Schließstellung bequem greifen zu können, ist im Bereich der Außenkanten des Blendenprofils wenigstens eine Griffmulde 21 ausgebildet, in der ein Griffeinsatz 22 zum Ergreifen durch den Benutzer angeordnet ist, wobei zwischen der Außenseite des Griffeinsatzes 22 und der Innenseite 19 des Möbelfachs 14 eine Grifföffnung 23 mit einer gegenüber der Spaltbreite a größeren Öffnungsbreite b bildbar oder gebildet ist.

Der Griffeinsatz 22 ist im Beispielsfall ein vom Blendenprofil separates Bauteil, das werkzeuglos lösbar in der Griffmulde 21 angeordnet ist.

Im Beispielsfall weist die Griffmulde 21 einen rechteckförmigen Querschnitt auf, wobei der Griffeinsatz 22 an die Griffmulde 21 angepasst ebenfalls eine rechteckige Grundform besitzt. Der Griffeinsatz 22 ist als Flachkörper, beispielsweise plattenartig ausgebildet.

Im Beispielsfall nimmt der Griffeinsatz 22 etwa die Hälfte der Griffmulde 21 ein, wobei zwischen einer Oberkante 24 des Griffeinsatzes und der oberen Seitenwand des Möbelfachs 14 die Grifföffnung 23 mit der Öffnungsbreite b ausgebildet ist.

Die Öffnungsbreite b der Grifföffnung 23 ist derart bemessen, dass eine Hand des Benutzers durch die Grifföffnung 23 hindurchgreifen und an der Rückseite des Griffeinsatzes 22 gelangen kann, so dass die Schublade aufgezogen werden kann.

Der Griffeinsatz 22 besteht beispielsweise aus einem vom Material des Blendenprofils 15 unterschiedlichen Material, beispielsweise Kunststoff und/oder Metall. Durch den Einsatz bestimmter Griffeinsatz-Materialien oder -Formen lässt sich das Blendenbild der Schublade individuell gestalten.

Im gezeigten Beispielsfall ist der Griffeinsatz 22 als Einschiebeteil ausgebildet, das in eine Schiebeführung in der Griffmulde 21 einschiebbar und dort festlegbar ist. Zweckmäßigerweise weist die Schiebeführung zwei an einander gegenüberliegenden, eine Griffmuldenöffnung beidseits begrenzenden Wandabschnitten 25a, 25b ausgebildete Führungsnuten (nicht dargestellt) auf.

## Patentansprüche

1. Möbel mit einem Möbelkorpus (12), in dem ein Möbelteil (11) über eine Führungseinrichtung relativ zu dem Möbelkorpus (12) zwischen einer Offen- und einer Schließstellung bewegbar in einem Möbelfach (14) des Möbelkorpus (12) aufgenommen ist, mit einem Möbelteil-Boden und einem Blendenprofil (15), das in der Schließstellung im Möbelfach (14) aufgenommen ist, wobei zwischen einer Innenseite (19) des Möbelfachs (14) und Außenkanten (16, 17, 18a, 18b) des Blendenprofils (15) ein eine Spaltbreite (a) aufweisender Spalt (20) ausgebildet ist, wobei im Bereich der Außenkanten (16, 17, 18a, 18b) des Blendenprofils (15) wenigstens eine Griffmulde (21) ausgebildet ist, in der ein Griffeinsatz (22) zum Ergreifen durch den Benutzer angeordnet ist, wobei zwischen der Außenseite des Griffeinsatzes (22) und der Innenseite (19) des Möbelfachs (14) eine Grifföffnung (23) mit einer gegenüber der Spaltbreite (a) größeren Öffnungsbreite (b) gebildet ist, **dadurch gekennzeichnet, dass** der Griffeinsatz (22) als Einschiebeteil ausgebildet ist, das in eine Schiebeführung in der Griffmulde (21) einschiebbar und dort festlegbar ist, wobei die Schiebeführung zwei an einander gegenüberliegenden, eine Griffmuldenöffnung beidseits begrenzenden Wandabschnitten (25a, 25b) ausgebildete Führungsnuten aufweist.

2. Möbel nach Anspruch 1, **dadurch gekennzeichnet dass** der Griffeinsatz (22) vom Blendenprofil (15) insbesondere werkzeuglos lösbar in der Griffmulde (22) angeordnet ist.

3. Möbel nach einem der vorhergehenden Ansprüche, **dadurch gekennzeichnet, dass** der Griffeinsatz (22) aus Kunststoff und/oder Metall besteht.

4. Möbel nach einem der vorhergehenden Ansprüche, **dadurch gekennzeichnet, dass** die Griffmulde (21) einen rechteckförmigen Querschnitt aufweist.

5. Möbel nach einem der vorhergehenden Ansprüche, **dadurch gekennzeichnet, dass** der Griffeinsatz (22) ein Flachkörper ist, beispielsweise plattenartig ausgebildet ist.

6. Möbel nach einem der vorhergehenden Ansprüche, **dadurch gekennzeichnet, dass** der Griffeinsatz (22) eine rechteckige Grundform aufweist.

7. Möbel nach einem der vorhergehenden Ansprüche, **dadurch gekennzeichnet, dass** das Blendenprofil (15) eine rechteckige Grundform aufweist, wobei als Außenkanten eine Oberkante (16), eine Unterkante (17) und zwei Seitenkanten (18a, 18b) vorgesehen sind, und wobei die Griffmulde (21) an der Oberkante (16) ausgebildet ist.

8. Möbel nach einem der vorhergehenden Ansprüche, **dadurch gekennzeichnet, dass** das Möbelteil (11) als Schublade oder Schubfach, vorzugsweise als mit einem Blendenprofil (15) in Form einer Innenblende ausgestatten Innenschublade oder ausgestattetes Innenschubfach ausgebildet ist.

## Claims

1. Piece of furniture with a furniture carcass (12), in which a furniture component (11) is held in a furniture compartment (14) of the furniture carcass (12), movable relative to the furniture carcass (12) via a guide device between an open and a closed position, with a furniture component base and a trim profile (15) which in the closed position is held in the furniture compartment (14) wherein, between an inside (19) of the furniture compartment (14) and outer edges (16, 17, 18a, 18b) of the trim profile (15) there is formed a gap (20) with a gap width (a) wherein, in the area of the outer edges (16, 17, 18a, 18b) of the trim profile (15) there is formed at least one handgrip recess (21), in which is fitted a handgrip insert (22) for grasping by the user, wherein there is formed between the outside of the handgrip insert (22) and the inside (19) of the furniture compartment (14) a handgrip opening (23) with an opening width (b) which is greater than the gap width (a), **characterised in that** the handgrip insert (22) is designed as a push-in part which may be pushed into a slide guide in the handgrip recess (21) and there fixed in place, wherein the slide guide has two guide slots formed on opposite wall sections (25a, 25b) bounding a handgrip recess opening on either side.

2. Piece of furniture according to claim 1, **characterised in that** the handgrip insert (22) of trim profile (15) is fitted into the handgrip recess (21) releasably, in particular without tools.

3. Piece of furniture according to any of the preceding claims, **characterised in that** the handgrip insert (22) is made of plastic and/or metal.

4. Piece of furniture according to any of the preceding claims, **characterised in that** the handgrip recess (21) has a rectangular cross-section.

5. Piece of furniture according to any of the preceding claims, **characterised in that** the handgrip insert (22) is a flat body, for example panel-shaped in form.

6. Piece of furniture according to any of the preceding claims, **characterised in that** the handgrip insert (22) has a rectangular basic form.

7. Piece of furniture according to any of the preceding claims, **characterised in that** the trim profile (15) has a rectangular basic form, wherein as outer edges a top edge (16), a bottom edge (17) and two side edges (18a, 18b) are provided, and wherein the handgrip recess (21) is formed on the top edge (16).

8. Piece of furniture according to any of the preceding claims, **characterised in that** the furniture component (11) is in the form of a drawer or compartment, preferably designed as an inner drawer or inner compartment equipped with a trim profile (15) in the form of inside trim.

## Revendications

1. Meuble avec un corps de meuble (12), dans lequel une partie de meuble (11) est reçue dans un compartiment de meuble (14) du corps de meuble (12) par le biais d'un dispositif de guidage de manière mobile par rapport au corps de meuble (12) entre une position ouverte et une position fermée, avec un fond de partie de meuble et un profil de panneau (15), qui est reçu dans la position fermée dans le compartiment de meuble (14), dans lequel une fente (20) présentant une largeur de fente (a) est réalisée entre un côté intérieur (19) du compartiment de meuble (14) et des arêtes extérieures (16, 17, 18a, 18b) du profil de panneau (15), dans lequel au moins une auge de préhension (21) est réalisée dans la zone des arêtes extérieures (16, 17, 18a, 18b) du profil de panneau (15), dans laquelle un insert de préhension (22) est agencé pour la préhension par l'utilisateur, dans lequel une ouverture de préhension (23) avec une largeur d'ouverture (b) supérieure à la largeur de fente (a) est formée entre le côté extérieur de l'insert de préhension (22) et le côté intérieur (19) du compartiment de meuble (14), **caractérisé en ce que** l'insert de préhension (22) est réalisé en tant que partie d'insertion, qui peut être insérée dans un guidage coulissant dans l'auge de préhension (21) et peut y être fixée, dans lequel le guidage coulissant présente deux rainures de guidage réalisées au niveau de sections de paroi (25a, 25b) se faisant face, limitant des deux côtés une ouverture d'auge de préhension.

2. Meuble selon la revendication 1, **caractérisé en ce que** l'insert de préhension (22) est agencé de manière amovible en particulier sans outil du profil de panneau (15) dans l'auge de préhension (21).

3. Meuble selon l'une quelconque des revendications précédentes, **caractérisé en ce que** l'insert de préhension (22) se compose de plastique et/ou métal.

4. Meuble selon l'une quelconque des revendications précédentes, **caractérisé en ce que** l'auge de préhension (21) présente une section transversale rectangulaire.

5. Meuble selon l'une quelconque des revendications précédentes, **caractérisé en ce que** l'insert de préhension (22) est un corps plat, est réalisé par exemple en forme de plaque.

6. Meuble selon l'une quelconque des revendications précédentes, **caractérisé en ce que** l'insert de préhension (22) présente une forme de base rectangulaire.

7. Meuble selon l'une quelconque des revendications précédentes, **caractérisé en ce que** le profil de panneau (15) présente une forme de base rectangulaire, dans lequel une arête supérieure (16), une arête inférieure (17) et deux arêtes latérales (18a, 18b) sont prévues en tant qu'arêtes extérieures, et dans lequel l'auge de préhension (21) est réalisée au niveau de l'arête supérieure (16).

8. Meuble selon l'une quelconque des revendications précédentes, **caractérisé en ce que** la partie de meuble (11) est réalisée en tant que tiroir, de préférence en tant que tiroir intérieur équipé d'un profil de panneau (15) sous forme de panneau intérieur.
